# EUROPÄISCHE PATENTSCHRIFT

(11) **EP 0 126 210 B1**
(45) Veröffentlichungstag und Bekanntmachung des Hinweises auf die Patenterteilung: **09.07.1986**
(21) Anmeldenummer: 84101228.9
(22) Anmeldetag: 07.02.1984
(51) Int. Cl.: B68B 1/06

(54) **Trense bzw. Kandare**
Bit
Mors

(30) Priorität: 11.05.1983 DE 8314001 U
(43) Veröffentlichungstag der Anmeldung: 28.11.1984
(73) Patentinhaber: HERM. SPRENGER GmbH & Co. KG, D-58644 Iserlohn (DE)
(72) Erfinder: Reins, Klaus, D-4410 Warendorf (DE)
(74) Vertreter: Schröter, Martin, Dipl.-Ing.

## Beschreibung

Die Erfindung betrifft eine Trense bzw. eine Kandare mit stangenartigem oder gebrochenem runden Gebiß aus Metall.

In Gebrauch sind zahlreiche Trensen bzw. Kandaren mit unterschiedlichen Gebissen aus Metall. Das Gebiß ist dabei das Mundstück, das dem Pferd in die Maulspalte geschoben wird und, am Zaum befestigt, mit den eingeschnallten Zügeln oder Fahrleinen verbunden ist. Über das Gebiß erfolgen Zügelführung bzw. Zügelhilfen. Dazu ist es wichtig, daß das Gebiß bei entsprechenden Einwirkungen vom Pferd angenommen wird dieses zum Kauen angeregt wird.

Mit verschiedenen Maßnahmen an den Gebissen ist bereits versucht worden, die Kautätigkeit anzuregen und zu unterstützen.

Bei einem bekannten gebrochenen Gebiß sind im Abstand voneinander verlaufende Windungen eines Drahtes spiralförmig aufgelegt (DE-C-65353). Ein bekanntes stangenartiges Gebiß ist mit wellenförmigen Erhebungen versehen, um einen besseren Halt im Maul zu gewährleisten (GB-A-6307. AD 1911). Bei einem weiteren bekannten Gebiß sind Gummirollen auf einer Stange aufgereiht (GB-A-464, AD 1909).

Insbesondere für junge Pferde werden Gebisse aus' Gummi verwendet, die Draht- oder Ketteneinlagen aufweisen. Bekannt sind auch gebrochene Gebisse aus Kupfer oder aus Metall mit einem Kupferüberzug. Kupfer regt nach der Erfahrung die Kauttätigkeit an. Bekannt sind auch sog. Flötentrensen, bei denen im einmal gebrochenen runden Gebiß aus Metall Bohrungen vorgesehen sind.

All diese Gebißarten erfordern unterschiedliche Herstellungsvorgänge, die die Herstellungskosten nicht unbeträchtlich beeinflussen.

Die Aufgabe der Erfindung besteht darin, an Trensen oder Kandaren Gebisse vorzuschlagen, die mit Gebißgrundkörpern ausgerüstet werden, an denen in etwa der Effekt von Gummi- oder Kupfergebissen in einfacher-Weise erzielbar ist, und die dadurch entsprechend die Kautätigkeit und die Führung des Pferdes begünstigen.

Zur Lösung dieser Erfindungsaufgabe sind Trensen bzw. Kandaren der eingangs genannten Art dadurch gekennzeichnet, daß bereichsweise auf dem Gebiß oder den Gebißteilen abgerundete Nocken oder Noppen aus verschiedenen Materialien, vorzugsweise aus Kupfer oder Gummi, vorgesehen sind.

Nach einer bevorzugten Ausführungsart der Erfindung sind an der Unter- und der Oberseite der Gebißteile die Nocken oder Noppen vorgesehen. Dabei sollen diese Nocken oder Noppen nietartig in Bohrungen in den Gebißteilen gehalten sein, vorzugsweise sind diese Noppen pilzkopfartig ausgebildet.

Je nach Art der vorstehend angeordneten Nocken oder Noppen wird bei den erfindungsgemäßen Gebissen beispielsweise die Wirkung eines Gummigebisses oder eines Kupfergebisses erreicht, wobei durch die vorstehenden Elemente die Kautätigkeit des Pferdes und die Zungenbewegung zusätzlich angeregt wird. Die Strukturierung der Gebisse, wie sie beispielsweise auch bei Rollentrensen bekannt ist, erweist sich als äußerst wirksam bei der Unterstützung der Kautätigkeit, ohne das Pferdemaul zu strapazieren. Die Zunge fühlt die Nocken bzw. die unterschiedlichen Materialien, wodurch der Spieltrieb des Pferdes angeregt wird und das Pferd zu kauen beginnt.

Anhand eines abgebildeten Ausführungsbeispieles wird die Erfindung im folgenden näher erläutert : Es zeigen :
Figur 1 die Draufsicht auf eine Wassertrense mit einfachem, einmal gebrochenem runden Gebiß aus Metall und
Figur 2 die Seitenansicht eines Gebißteiles in Fig. 1.

Durch die Enden der Gebißteile 11 und 12 des insgesamt mit der Ziffer 1 bezeichneten Gebisses sind die Trensenringe 2 hindurchgeführt. An der Ober und der Unterseite dieser Gebißhälften 11 und 12 sind nockenartige Elemente 13 in der Art von abgerundeten Pilzköpfen angeordnet. Vorzugsweise werden diese Noppen 13 in der Art von Nieten in entsprechenden Bohrungen an den Gebißhälften 11 und 12 gehalten.

Es besteht die Möglichkeit, beispielsweise zur Ausbildung von Gumminoppen, die in der Regel hohlen Gebißteile 11 und 12 mit Gummi zu füllen und durch entsprechende Bohrungen außen pilzkopfartige Noppen anzuformen.

Metallnoppen- oder Nocken, vorzugsweise aus Kupfer, können in der Art von Pilzkopfnieten befestigt werden.

## Patentansprüche

1. Trense bzw. Kandare mit stangenartigem oder gebrochenem rundem Gebiß aus Metall, dadurch gekennzeichnet, daß bereichsweise auf dem Gebiß oder den Gebißteilen (11, 12) abgerundete Nocken oder Noppen (13) aus verschiedenen Materialen, vorzugsweise aus Kupfer oder Gummi, vorgesehen sind.

2. Trense bzw. Kandare nach Anspruch 1, dadurch gekennzeichnet, daß an der Unter- und der Oberseite der Gebißteile (11, 12) Nocken oder Noppen (13) vorgesehen sind.

3. Trense bzw. Kandare nach Anspruch 1, dadurch gekennzeichnet, daß die Nocken oder Noppen (13) nietartig in Bohrungen in den Gebißteilen (11, 12) gehalten sind.

4. Trense bzw. Kandare nach Anspruch 1, gekennzeichnet durch pilzkopfartige Nocken (13).

## Claims

1. Snaffle resp. curb bit with a bar-like metal mouthpiece or a broken round one characterized in that round cams or naps (13) are designed to be placed on the mouthpiece or on parts of the bit (11, 12), these cams or naps are made of different materials, preferably of copper or rubber.

2. Snaffle resp. curb bit according to claim 1, characterized in that the cams or naps (13) which are designed to be placed on the upper side and the bottom side of the mouthpiece.

3. Snaffle resp. curb bit according to claim 1, characterized in that the cams or naps (13), which are mounted like rivets to the mouthpiece (11, 12).

4. Snaffle resp. curb bit according to claims 1, characterized in that the cams (13) are mushroom-like.

## Revendications

1. Mors de bride ou de filet comprenant une embouchure ronde en métal en forme de tige ou brisée, caractérisé par le fait que des parties (11, 12) du mors ou de ses éléments sont munis d'ergots ou de boutons arrondis (13) réalisés en divers matériaux, et, de préférence, en cuivre ou en caoutchouc.

2. Mors selon la revendication 1, caractérisé par le fait que des ergots ou des boutons (13) sont prévus sur les faces inférieure et supérieure des parties (11, 12) de l'embouchure.

3. Mors selon la revendication 1, caractérisé par le fait que les ergots ou les boutons (13) sont maintenus à la manière de rivets dans des perçages ménagés dans les parties (11, 12) de l'embouchure.

4. Mors selon la revendication 1, caractérisé par des ergots (13) qui présentent la forme d'une tête de champignon.
